# EUROPÄISCHE PATENTSCHRIFT

(11) **EP 0 003 725 B1**
(45) Veröffentlichungstag und Bekanntmachung des Hinweises auf die Patenterteilung: **10.12.1980**
(21) Anmeldenummer: 78100758.8
(22) Anmeldetag: 28.08.1978
(51) Int. Cl.: E06B 7/02, E06B 9/264

(54) **Längsdurchlüftetes Doppelglasfenster mit Innenstoren**
Longitudinally ventilated double-glazed window with interior curtain
Fenêtre à double vitrage, aérée dans le sens de la longueur et avec un store à l'intérieur

(30) Priorität: 22.02.1978 DE 2807421
(43) Veröffentlichungstag der Anmeldung: 05.09.1979
(73) Patentinhaber: Eltreva AG, CH-4147 Aesch (CH)
(72) Erfinder: Schmidlin, Hans, CH-4147 Aesch (CH)
(74) Vertreter: Gramm, Werner, Prof., Dipl.-Ing.

## Beschreibung

Die Erfindung betrifft ein längsdurchlüftetes Doppelglasfenster mit Innenstoren, das auf seiner Wetteraußenseite eine als Einfachglas ausgebildete Verglasung aufweist, die mit einer im Abstand von ihr rauminnenseitig angeordneten, ebenfalls als Einfachglas ausgebildeten Innenverglasung einen Abluftkanal bildet, wobei auf der Rauminnenseite der Innenverglasung der Sonnenstoren vorgesehen ist.

Eine derartige Einrichtung ist durch die DE-A-23 31 332 bekanntgeworden. Hier soll entweder warme Luft aus dem zu klimatisierenden Raum oder aber Luft von einer unabhängigen Lüftungsanlage über Schlitzöffnungen so in den Abluftkanal eingeführt werden, daß ein relativ dünner Luftfilm über die Innenfläche der Außenverglasung von unten nach oben strömt, während die übrige Luft im Abluftkanal durch den Luftfilm in Bewegung gesetzt werden soll, um in einer leicht turbulenten Strömung an der Außenseite der Innenverglasung vorbeizuströmen. Hierdurch soll eine möglichst hohe wärmeisolierende Wirkung erzielt werden. Durch die Verwendung von Reflexionsgläsern für die Außen- und Innenverglasung bzw. durch den Sonnenstoren soll ein Blendschutz erzielt werden.

Bei der vorstehend erläuterten Ausführungsform liegt der Abstand zwischen Außen- und Innenverglasung - ebenso wie bei den übrigen bekannten Einrichtung - bei etwa 200 mm. Unter Berücksichtigung der üblichen Randbedingungen ergeben sich an benötigten Frischluftmengen für die Fenster in der Regel etwa 50 bis 100 m³ Luft pro Stunde und Meter Fensterbreite. Bei diesen vorgegebenen Luftmengen erhält man in dem verhältnismäßig breiten Abluftkanal keine definierten Luftströmungen. Vielmehr verwirbelt sich die in den Abluftkanal eingeführte Luft in unkontrollierter Weise. Dies ist nachteilig hinsichtlich der auf der Rauminnenseite der Außenverglasung unter allen Umständen zu verhindernden Kondensierung sowie hinsichtlich der im Sommer aus dem Abluftkanal abzutransportierenden Wärmeenergie.

Bei hoher Sonneneinstrahlung erfolgt bei der vorstehend erläuterten bekannten Einrichtung auf der der Innenverglasung zugewandten Fläche des Sonnenstoren eine mehr oder weniger große Reflexion der Sonnenstrahlung, die wiederum zu einem mehr oder weniger großen Anteil von der Innenverglasung absorbiert wird. Dadurch erwärmt sich die Innenverglasung erheblich und heizt so die zwischen Innenverglasung und Sonnenstoren befindliche Luft auf. Dadurch erhält man in dem zu klimatisierenden Raum trotz der Luftströmung im Abluftkanal eine zu hohe Raumtemperatur.

Den US-A-2 874 61 1 und 2874612 lassen sich bereits Sonnenstoren entnehmen, die auf ihrer der Wetteraußenseite zugekehrten Außenfläche horizontal verlaufende Profilierungen aufweisen, die im Querschnitt angenähert dreiecksförmig ausgebildet sind. Die jeweils oben liegenden streifenförmigen Bereiche jeder dreiecksförmigen Profilierung sind mit einer reflektierenden Schicht versehen, während die jeweils unteren streifenförmigen Bereiche transparent ausgebildet sind. Dadurch soll direkt einfallendes Sonnenlicht zur Wetteraußenseite hin reflektiert werden, während indirektes Licht durch die transparent ausgebildeten Streifenbereiche in den Innenraum eintreten kann.

Der Erfindung liegt die Aufgabe zugrunde, die oben beschriebene Einrichtung so zu verbessem, daß eine Kondensierung auf der Rauminnenseite der Außenverglasung mit Sicherheit verhindert und die Klimatisierung des Raumes verbessert werden.

Diese Aufgabe wird gemäß der Erfindung dadurch gelöst, daß der Abstand zwischen Außenund Innenverglasung so verringert ist, daß sich im Abluftkanal eine definierte, weitgehend laminare Luftströmung einstellt, und daß der Sonnenstoren auf seiner der Wetteraußenseite zugekehrten Außenfläche horizontal verlaufende Profilierungen aufweist, die steiler einfallende Sonnenstrahlen weitgehend zur Wetteraußenseite reflektieren, und daß der Sonnenstoren zwischen den Profilierungen mit einer lichtabsorbierenden und streifenförmig ausgebildeten Selektivbeschichtung versehen ist, die so angeordnet ist, daß sie nur bei niedrigem Sonnenstand von Sonnenstrahlen beaufschlagt wird und eine weitgehende Absorption der Sonnenstrahlen und eine Erwärmung des Sonnenstoren bewirkt.

Die Berechnung des optimalen Abstandes zwischen Außen und Innenverglasung erfolgt unter Berücksichtigung der im Winter zu erwartenden tiefsten Außentemperatur, der gewünschten relativen Luftfeuchtigkeit im Innenraum, der gewünschten Innenraumtemperatur, der <'zur Verfügung gestellten Luftmengen, der Wärmeabgabe des Innenraumes an den Außenraum, der gewünschten Oberflächentemperatur des Sonnenstoren im Winter, der gewünschten bzw. erforderlichen Luftmengen im Innenraum sowie unter Berücksichtigung des Standortes sowie der Orientierung des zu klimatisierenden Raumes (Klima des Landes, Orienterung der Gebäudefassade, z.B. nach Süden oder Norden u.dgl.).

Als Richtwert für den Abstand zwischen Außen- und Innenverglasung ergibt sich ein Wert von etwa 40 mm. Dadurch wird also eine erheblich geringere Bautiefe erreicht, die zu entsprechenden Kosteneinsparungen führt.

Durch die erfindungsgemäß stark verringerte Breite des Abluftkanals erhält man unter Berücksichtigung der vorgegebenen Luftmengen in dem Abluftkanal eine definierte, weitgehend laminare Luftströmung (die turbulente Grenzströmung an den Wandungen des Abluftkanals kann hier unberücksichtigt bleiben). Durch diese laminare Luftströmung ergibt sich eine starke Verringerung des Energieverlustes der Luft im Winter. Außerdem erhält man ein definiertes Temperaturprofil von der Wetteraußenseite zur Rauminnenseite der Außenverglasung und kann dadurch in Verbindung mit der erhöhten Strömungsgeschwindigkeit eine Kondensatbildung auf der Innenseite der Außenverglasung sicher verhindern.

Im Rahmen der Erfindung läßt sich die neue Klimatisierungseinrichtung an die verschiedenen Bedürfnisse in vorteilhafter Weise anpassen:
Der Sonnenstoren kann aber auch so ausgebildet sein, daß die von ihm reflektierten steil einfallenden Sonnenstrahlen zu einem möglichst großen Anteil in der Verglasung absorbiert werden, und daß dem Abluftkanal eine Kältemaschine nachgeschaltet ist, für die die Abluft als Arbeitsmedium dient. Bei dieser Anordnung führt also die vom Sonnenstoren reflektierte Sonnenstrahlung zu einer Aufheizung der Verglasung und damit zu einer starken Erwärmung der zwischen der Verglasung geführten Abluft. Diese warme Abluft kann als Arbeitsmedium für eine Kältemaschine dienen, die ihrerseits als Kühlaggregat eingesetzt wird.

Der Sonnenstoren kann auch so ausgebildet sein, daß die flach einfallenden Sonnenstrahlen weitgehend im Sonnenstoren und der vom Sonnenstoren reflektierte Anteil der Sonnenstrahlung weitgehend in der Verglasung absorbiert werden, und daß dem Abluftkanal ein Wärmeaustauscher zur Aufheizung eines separaten Luftstromes nachgeschaltet ist. Hier wird also der Sonnenstoren stark aufgeheizt und dient somit zur Erwärmung des Innenraumes. Gleichzeitig wird aber auch die Verglasung und dadurch die zwischen ihr geführte Abluft erwärmt. Die warme Abluft kann dann durch einen Wärmeaustauscher geleitet werden, um hier einen anderen Luftstrom zu erwärmen, der dann Räumen zugeführt wird, die beispielsweise nicht im Bereich der Sonneneinstrahlung liegen.

Im Nachtbetrieb kann man die Luft in dem zu klimatisierenden Raum in einem geschlossenen Kreislauf, zum Beispiel unter Umgehung des vorstehend erwähnten Wärmeaustauschers bzw. einer Kältemaschine, zirkulieren lassen, so daß im Abluftkanal eine Wärmeabgabe zur Wetteraußenseite hin erfolgt. Hierbei kann es zweckmäßig sein, den Abstand der Innenverglasung von der Außenverglasung zu vergrößern, um so eine Reduzierung der Luft-Strömungsgeschwindigkeit und dadurch eine erhöhte Wärmeabgabe zur Wetteraußenseite hin erreichen. Eine Verstellung des Abstandes der Innenverglasung von der Außenverglasung könnte auch in Abhängigkeit von der Aufheizung des zu klimatisierenden Innenraumes infolge eingeschalteter Beleuchtungen vorgenommen werden.

Erfindungsgemäß werden für die Verglasung transparente, also keine gefärbten Gläser verwendet. Hierdurch soll der Einsatz künstlicher Lichtquellen minimiert werden.

Die Sonnenstoren muß in jedem Fall so ausgebildet sein, daß immer ein gewisser Anteil an sichtbarer Strahlung durchgelassen wird, um den zu klimatisierenden Innenraum zu erhellen. Wesentlich ist jedoch, daß diese Erhellung nicht durch direkten Lichteinfall, sondern nur durch diffuses Licht erfolgt.

Die Oberflächenprofilierungen des Sonnenstoren können im Prinzip den gewölbten Lamellen entsprechen, die in der DE-A 25 22 154 dargestellt und beschrieben sind. Die Querschnittskontur dieser Lamellen entspricht einer Kurve oder einem Kreisbogen, die so ausgebildet sind, daß alle flach einfallenden und reflektierten Strahlen auf die jeweils benachbarte Lamelle auftreffen. Dadurch wird bei flach einfallender Sonnenstrahlung nicht nur die unmittelbar auftreffende Sonnenenergie, sondern zusätzlich auch noch die auf die einzelnen Lamellen reflektierte Sonnenenergie absorbiert. Hierdurch ergibt sich eine erhöhte Aufheizung des Sonnenstoren, was beispielsweise im Winter oder aber grundsätzlich in kalten Gegenden erwünscht sein kann.

Die Anordnung der vorstehend erläuterten Lamellen kann so erfolgen, daß bei steiler einfallenden Sonnenstrahlen (Sonnenstand im Sommer) eine weitgehende Reflexion der Sonnenstrahlen zur Wetteraußenseite hin, bei flacherem Einfall der Sonnenstrahlen (Sonnenstand im Winter) jedoch die vorstehend beschriebene weitgehende Absorption erfolgen.

Die jeweils angestrebten Wirkungen lassen sich beispielsweise durch Verspiegelung der jeweiligen Oberflächen der Verglasungen noch verstärken.

Die Anwendung der Erfindung ist nicht auf klimatisierte Räume beschränkt, sondern kann analog auch für belüftete Räume erfolgen.

In der Zeichnung sind zwei als Beispiele dienende Ausführungsformen der Erfindung schematisch dargestellt. Es zeigen:
Figur 1 einen senkrecht zur Verglasung geführten Vertikalschnitt und
Figur 2 in verkleinertem Maßstab einen Schnitt gemäß Figur 1 durch eine abgewandelte Ausführungsform.

Ein zu belüftender bzw. zu klimatisierender Raum 1 weist auf seiner Wetteraußenseite eine als Einfachverglasung ausgebildete Außenverglasung 2 auf, die mit einer im Abstand von ihr rauminnenseitig angeordneten, ebenfalls als Einfachverglasung ausgebildeten Innenverglasung 3 einen Abluftkanal 4 bildet. Der die Breite dieses Abluftkanals 4 bestimmtende Abstand zwischen Außenund Innenverglasung 2 bzw 3 ist mit a bezeichnet.

Auf der Rauminnenseite der Innenverglasung 3 ist ein Sonnenstoren 5 angeordnet, der auf seiner der Wetteraußenseite zugekehrten Oberfläche Profilierungen 6 aufweist, die im Querschnitt angenähert dreieckförmig ausgebildet sind und zur Reflektion auftreffender Sonnenstrahlen 7, 8 dienen. Diese Profilierungen 6 verlaufen horizontal und sind mit einem lotrechten Abstand voneinander angeordnet. Der so zwischen jeweils zwei Profilierungen 6 gebildete streifenförmige Bereich 9 des Sonnenstoren 5 ist auf seiner Wetteraußenseite mit einer Selektivbeschichtung versehen, die diesem streifenförmigen Bereich 9 eine erhöhte Absorption und verringerte Reflektionseigenschaften verleiht. Durch diese Ausbildung des Sonnenstoren 5 ergibt sich folgende Wirkung:
Bei hohem Sonnenstand treffen die entsprechend steil einfallenden Sonnenstrahlen 7 nach Durchtritt durch die Außen- und Innenverglasung 2 bzw 3 auf die Profilierungen 6 auf, werden hier zum größten Teil reflektiert und zwar auf die benachbarte Profilierung und von dort wiederum reflektiert in Richtung auf die Innenverglasung 3. Der überwiegende Anteil der steil einfallenden Sonnenstrahlen 7 wird somit wieder zur Wetteraußenseite reflektiert. Durch den lotrechten Abstand der Profilierungen 6 voneinander sowie durch die Höhe jeder einzelnen Profilierung 6 ist ausgeschlossen, daß steil einfallende Sonnenstrahlen 7 unmittelbar oder mittelbar auf den selektiv beschichteten streifenförmigen Bereich 9 des Sonnenstoren 5 auftreffen.

Die bei niedrigem Sonnenstand entsprechend flach einfallenden Sonnenstrahlen 8 können hingegen unmittelbar auf den streifenförmigen Bereich 9 auftreffen, oder aber werden weitgehend von den Profilierungen 6 auf diesen streifenförmigen Bereich 9 reflektiert. Aufgrund der hier vorgesehenen Selektivbeschichtung ergibt sich somit in den streifenförmigen Bereichen 9 eine entsprechend erhöhte Absorption und damit eine Aufheizung des Sonnen Storen 5, die zur Erwärmung des Raumes 1 herangezogen werden kann.

Der Abstand a zwischen der Außenverglasung 2 und der Innenverglasung 3 ist so bemessen, daß sich im Abluftkanal 4 eine definierte, weitgehend laminare Luftströmung 10 einstellt.

Das in Figur 2 dargestellte Ausführungsbeispiel ist gegenüber der Darstellung in Figur 1 um 180° verdreht, so daß bei Figur 2 die Wetteraußenseite links liegt. Hier ist dem Abluftkanal 4 ein Wärmeaustauscher 11 nachgeschaltet, in dem ein separater Luftstrom 12 aufgeheizt wird. Dieser separate Luftstrom 12 kann beispielsweise zur Erwärmung anderer Räume herangezogen werden, die nicht im Bereich der Sonnenstrahlung liegen.

## Patentansprüche

1. Längsdurchlüftetes Doppelglasfenster mit Innenstoren, das auf seiner Wetteraußenseite eine als Einfachglas ausgebildete Außenverglasung (2) aufweist, die mit einer im Abstand von ihr rauminnenseitig angeordneten, ebenfalls als Einfachglas ausgebildeten Innenverglasung (3) einen Abluftkanal (4) bildet, wobei auf der Rauminnenseite der Innenverglasung (3) der Sonnenstoren (5) vorgesehen ist, dadurch gekennzeichnet, daß der Abstand (a) zwischen Außen- und Innenverglasung (2 bzw 3) so verringert ist, daß sich im Abluftkanal (4) eine definierte, weitgehend laminare Luftströmung (10) einstellt, und daß der Sonnenstoren (5) auf seiner der Wetteraußenseite zugekehrten Außenfläche horizontal verlaufende Profilierungen (6) aufweist, die steiler einfallende Sonnenstrahlen (7) weitgehend zur Wetteraußenseite reflektieren, und daß der Sonnenstoren (5) zwischen den Profilierungen (6) mit einer lichtabsorbierenden und streifenförmig ausgebildeten Selektivbeschichtung versehen ist, die so angeordnet ist, daß sie nur bei niedrigem Sonnenstand von Sonnenstrahlen (8) beaufschlagt wird und eine weitgehende Absorption der Sonnenstrahlen (8) und eine Erwärmung des Sonnenstoren (5) bewirkt.

2. Doppelglasfenster nach Anspruch 1, gekennzeichnet durch eine solche Ausbildung des Sonnenstoren (5), daß die von ihm reflektierten steil einfallenden Sonnenstrahlen (7) zu einem möglichst großen Anteil in der Verglasung (2, 3) absorbiert werden, und daß dem Abluftkanal (4) eine Kältemaschine nachgeschaltet ist, für die die Abluft als Arbeitsmedium dient.

3. Doppelglasfenster nach Anspruch 1, gekennzeichnet durch eine solche Ausbildung des Sonnenstoren (5), daß die flach einfallenden Sonnenstrahlen (8) weitgehend im Sonnenstoren (5) und der vom Sonnenstoren (5) reflektierte Anteil der Sonnenstrahlung weitgehend in der Verglasung (2, 3) absorbiert werden, und daß dem Abluftkanal (4) ein Wärmeaustauscher (11) zur Aufheizung eines separaten Luftstromes (12) nachgeschaltet ist.

4. Doppelglasfenster nach einem der vorhergehenden Ansprüche, dadurch gekennzeichnet, daß der Abstand (a) der Innenverglasung (3) von der Außenverglasung (2) verstellbar ist.

## Claims

1. Ventilated double glazed window with internal blind, which window has an exterior glazing (2) in the form of a single glass pane on its weather exposed outside forming a channel for outgoing air with interior glazing (3) arranged at a distance from the exterior glazing (2) to the room interior side and also in the form of a single glass pane while the sun blind is provided on the room interior side of the interior glazing (3), characterised in that the distance (a) between the exterior and interior glazing (2 respectively 3) is so reduced that a defined, largely laminar airflow (10) is created in the channel (4) for outgoing air, and that the sun blind (5) has horizontally extending profilations (6) on its surface facing the outside, which profilations (6) largely reflect steeply incident sun rays (7) to the outside, and that the sun blind (5) is provided with a light absorbing and strip-like selective layer between the profilations (6), which layer is so arranged that it is only impinged upon by sunrays (8) when the sun stands low and effects a considerable absorption of sun rays (8) and a heating of the sun blind (5).

2. Double glazed window according to claim 1 characterised by such a construction of the sun blind (5) that the steeply incident sun rays (7) reflected by the sun blind (5) are absorbed to a high proportion in the glazing (2, 3) as far as possible, and that a refrigerator is arranged downstream of the channel for outgoing air for which refrigerator the outgoing air serves as a working medium.

3. Double glazed window according to claim 1 characterised in such a construction of the sun blind (5) that the shallow incident sun rays (8) are largely absorbed in the sun blind (5) and that the reflected part of the sun rays are largely absorbed in the glazing (2, 3) and that a heat exchanger (11) is arranged downstream of the channel (4) for outgoing air to heat a separate airstream (12).

4. Double glazed window according to one of the preceding claims characterised in that the distance (a) between the interior glazing (3) and the exterior glazing (2) is adjustable.

## Revendications

1. Fenêtre à double vitrage ventilée longitudinalement avec jalousie intérieure, qui comprend, du côté exposé à l'air extérieur, un vitrage extérieur (2) formé d'une vitre simple, qui constitue un canal de ventilation (4) avec un vitrage intérieur (3), également formé d'une vitre simple et agencé à une certaine distance du vitrage extérieur vers l'intérieur du local, la jalousie (5) étant prévue du côté intérieur du vitrage intérieur (3) qui est tourné vers l'intérieur du local, caractérisée en ce que la distance (a) entre le vitrage extérieur (2) et le vitrage intérieur (3) est restreinte au point qu'il se forme un flax d'air défini sensiblement laminaire (10) dans le canal de ventilation (4), la jalousie (5) comprend, sur sa face extérieure tournée vers le côté exposé à l'air extérieur, des profilés horizontaux (6) qui réfléchissent sensiblement vers le côté exposé à l'air extérieur les rayons solaires (7) en incidence relativement haute et la jalousie (5) est munie, entre les profilés (6), d'un revêtement sélectif (9) en forme de bande absorbant la lumière qui est agencé de façon à n'être atteint par les rayons solaires (8) que lorsque le soleil est bas et à provoquer une absorption sensible des rayons solaires (8) et un échauffement de la jalousie (5).

2. Fenêtre à double vitrage suivant la revendication 1, caractérisée en ce que la jalousie (5) a une conformation telle que les rayons solaires (7) en incidence haute qu'elle réfléchit sont absorbés dans une mesure aussi grande que possible par les vitrages (2, 3) et une machine frigorifique, pour laquelle l'air de ventilation sert de milieu de travail, est montée à l'aval du canal de ventilation (4).

3. Fenêtre à double vitrage suivant la revendication 1, caractérisée en ce que la jalousie (5) a une conformation telle que les rayons solaires (8) en incidence basse sont absorbés dans une grande mesure par la jalousie (5) et la fraction des rayons solaires réfléchie par la jalousie (5) est absorbée dans une grande mesure par les vitrages (2, 3) et un échangeur de chaleur (11) est monté à l'aval du canal de ventilation (4) pour chauffer un flux d'air distinct (12).

4. Fenêtre à double vitrage suivant l'une quelconque des revendications précédentes, caractérisée en ce que la distance (a) du vitrage intérieur (3) jusqu'au vitrage extérieur (2) est réglable.
